# EUROPÄISCHE PATENTSCHRIFT

(11) **EP 0 227 712 B1**
(45) Veröffentlichungstag und Bekanntmachung des Hinweises auf die Patenterteilung: **03.04.1991**
(21) Anmeldenummer: 86903254.0
(22) Anmeldetag: 19.06.1986
(51) Int. Cl.: G04F 5/02, A63B 21/00

(54) **AKUSTISCHE SIGNALVORRICHTUNG**
ACOUSTIC SIGNALLING DEVICE
DISPOSITIF DE SIGNALISATION ACOUSTIQUE

(30) Priorität: 19.06.1985 DE 3521911
(43) Veröffentlichungstag der Anmeldung: 08.07.1987
(73) Patentinhaber: KARRENBERG, Georg, D-8037 Olching (DE)
(72) Erfinder: KARRENBERG, Georg, D-8037 Olching (DE)
(74) Vertreter: Viering, Jentschura & Partner
(86) Internationale Anmeldenummer: DE8600256
(87) Internationale Veröffentlichungsnummer: WO8607644

(56) Entgegenhaltungen:
- AT-A- 355 895
- DE-A- 2 829 320
- GB-A- 2 065 338
- US-A- 4 473 884
- ELEKTOR, Band 6, Nr 7/8, Juli/August 1980, Canterbury (GB) B. Köhler: "Current saving home trainer", Seiten 7-24
- Patents Abstracts of Japan, Band 5, Nr. 175 (P-88)(847) 11. November 1981 & JP, A, 56103397

## Beschreibung

Die Erfindung betrifft eine akustische Signalvorrichtung, insbesondere als Taktgeben beim sporticlen Intervalltraining, gemäß dem einbeitenden Teil des Patentanspruches 1.

Eine akustische Signalvorrichtung ist aus der US-PS 3 789 402 bekannt, wonach für das Lauftraining wahlweise einander wiederholende Schrittzeitspannen und Laufzeitspannen akustische signalisiert werden können und für ein Intervalltraining einander abwechselnde Arbeitsperioden und Ruheperioden signalisiert werden können. Wenn für ein Intervalltraining eine Taktzeitspanne von beispielsweise fünf Minuten eingestellt wird, ertönt alle fünf Minuten ein Schallimpuls, so daß der Sportler für eine Arbeitsperiode von beispielsweise zehn Minuten den zweiten Schallimpuls abwarten kann, wonach ihm das dritte Signal das Ende der sich anschließenden Ruheperiode von fünf Minuten signalisiert. Wenn daher eine dieser Perioden länger als die der eingestellten Taktzeitspanne entsprechenden anderen Periode sein soll, muß der Sportler während der längeren Periode die Anzahl der Schallimpulse mitzählen, wodurch er sich verzählen oder nicht mehr konzentrieren kann. Für ein Laufzeittraining wird die einstellbare Gesamtlaufzeit in beispielsweise acht gleichlange Zeitabschnitte unterteilt, an deren Ende jeweils ein Schallimpuls erzeugt wird, der von dem mit dem Intervallzeitgeber erzeugten Schallimpuls verschieden sein kann. Jedoch ist es auch bei gleichzeitigem Einschalten des Intervallzeitgebers und des Laufzeitgebers nicht möglich, ein akustisches Anzeigen von unterschiedlich langen Arbeitsperioden und Ruheperioden zu erreichen, wenn die Arbeitsperiode und die sich anschließende Ruheperiode in ihren zeitlichen Längen unabhängig voneinander sein sollen.

Es sind auch akustische Signalvorrichtungen bekannt, bei denen eine den zeitlichen Fortschritt der Taktzeitspannen anzeigende Fortschrittsanzeigevorrichtung vorgesehen ist (DE-A-28 29 320), von einer Leuchtsignaleinrichtung die jeweilige soeben ablaufende Taktzeitspanne durch unterschiedliche Leuchtsignale anzeigbar ist (ELEKTOR, Bd. 6, Nr. 7/8, S. 7-24), die Fortschrittsanzeigeeinrichtung wahlweise als Stopuhr betreibbar ist und die Signalvorrichtung als am Körper mitführbares leichtes Gerät in Form einer Armbanduhr oder Taschenuhr ausgebildet ist (GB-A-20 65 338), oder die Signalvorrichtung als Standgerät ausgebildet ist, wobei die Signalgebereinrichtung mitsamt der Zeitgebereinrichtung und deren Einstelleinrichtung in einem vom Standgerät abnehmbaren, batteriebetreibbaren Gerät untergebracht sind und die Fortschrittsanzeigevorrichtung an dem Standgerät ausgebildet ist.

Ferner ist eine akustische Signalvorrichtung der im einleitenden Teil des Patentanspruches 1 angegebenen Art für das Zirkeltraining bekannt (AT-A-35 58 95), bei der mit dem Beginn einer Restzeitspanne vor dem Ende wahlweise jeder der eine Übungszeitspanne und eine Ruhezeitspanne angebenden Taktzeitspannen zusätzliche Schallsignale erzeugbar sind, um den Übungsbeginn und/oder den Pausenbeginn dem Übenden bzw. dessen Trainer rechtzeitig anzugeben. Diese bekannte Signalvorrichtung eignet sich jedoch nicht vollwertig als Taktgeber für das sportliche Intervalltraining, weil der Sportler durch die zusätzlichen Schallsignale insbesondere bei unterschiedlich langen Arbeits- und Ruheperioden von seiner Konzentration abgelenkt werden kann.

Durch die Erfindung wird die Aufgabe gelöst, eine Signalvorrichtung der im einleitenden Teil des Patentanspruchs 1 angegebenen Art zu schaffen und so auszugestalten, daß sie sich für das sportliche Intervalltraining mit vielfachen Variationsmöglichkeiten eignet, ohne daß der Sportler von seiner Konzentration abgelenkt wird.

Die wird gemäß der Erfindung mit einer akustischen Signalvorrichtung der im einleitenden Teil des Patentanspruches anpegebenen Art dadurch erreicht, daß die Restreitspanne an der Einstelleinrichtung der Zeitgebereinrichtung einstellbar ist.

Da gemäß der Erfindung mehrere vorbestimmte Taktzeitspannen einander in zyklischer Wiederholung abwechseln, die unterschiedlich lang sein können, kann mit der erfindungsgemäßen Signalvorrichtung beispielsweise eine zeitlich vorbestimmte Sportübung, die unter Zwischenschaltung zeitlich vorbestimmter Pausen wiederholt werden soll, nach Beginn und Ende signalisiert werden. Da sich gemäß der Erfindung weiter die einander in zyklischer Wiederholung abwechselnden Schallimpulse unterscheiden, kann z.B. der Beginn der Sportübung durch ein anderes Signal als das Ende der Sportübung bzw. der Beginn der Übungspause signalisiert werden. Da außerdem gemäß der Erfindung die Taktzeitspannen, nach deren Ablaufen der jeweilige Schallimpuls erzeugt wird, unabhängig voneinander einstellbar sind, kann man z.B. die Übungsdauer und die Pausendauer individuell gestalten und an die Art der Sportübung und an den Trainingszustand des Sportlers anpassen ohne daß hierzu ein Mitzählen der Anzahl der aufeinanderfolgenden Schallimpulse erforderlich ist. Da überdies die Signalgebereinrichtung von der Zeitgebereinrichtung zusätzlich wahlweise derart steuerbar ist, daß ein zusätzliches Schallsignal jeweils mit dem Beginn einer an der Einstelleinrichtung gesondert einstellbaren Restzeitspanne von dem Ende jeder zweiten der Taktzeitspannen erzeugt wird, kann diese Restzeitspanne als der letzte Zeitabschnitt einer Arbeitsperiode ausgemitzt werden, um beispielsweise auzugeben, daß nun bis zum Ende der Arbeitsperiode ein "Spurt" einzulegen ist. Vorzugsweise wird das zusätzliche Schallsignal nicht nur zum jeweiligen Beginn der Restzeitspanne, sondern während der gesamten Restzeitspanne kontinuierlich oder intermittierend erzeugt, wobei das kontinuierliche oder intermittierende Schallsignal während der Restzeitspanne in der Lautskärke auf- und abschwellen kann, um hierdurch den Sportler während der Spurtphase zusätzlich anzutreiben

Mit der erfindungsgemäßen Signalvorrichtung sind somit wenigstens drei einander unterscheidende Schallimpulse kurzer Dauer, die beispielsweise eine halbe Sekunde oder weniger betragen kann, in zyklischer Wiederholung erzeugbar, wobei die Zeitspannen der drei sich jeweils unterscheidenden Schallimpulse jeweils voreinstellbar sind. Hierbei kann beispielsweise durch Nullsetzung der einen Taktzeitspanne wahlweise ein Betrieb der erfindungsgemäßen Signalvorrichtung mit nur zwei einander abwechselnden Taktzeitspannen erreicht werden, wobei überdies eine Maßnahme getroffen sein kann, den den Beginn der zu Null gesetzten Taktzeitspanne anzeigenden Schallimpuls zu unterdrücken. Ferner ist es auch möglich, eine Gesamtzeit-Zeitgebereinrichtung vorzusehen, durch welche selbsttätig nach Ablauf einer voreingestellten Gesamtzeit ein besonderes, sich von den anderen Signalen unterscheidendes akustisches Signal ertönt, von welchem das Ende der Gesamtübung signalisiert wird. Schließlich kann auch eine voreinstellbare Programmautomatik vorgesehen sein, von welcher die eine und/oder andere Taktzeitspanne während der Wiederholungsdauer der Zyklen von Zyklus zu Zyklus oder nach vorbestimmter Anzahl von Zyklen geändert wird, z.B. verkürzt oder verlängert wird. Dadurch kann man beispielsweise die Übungsdauer und/oder die Pausendauer im Verlaufe der Gesamtübung progressiv verkürzen oder verlängern.

Die sich unterscheidenden Schallimpulse können sich durch ihre zeitliche Länge unterscheiden. Vorzugsweise jedoch weisen die sich unterscheidenden Schallimpulse unterschiedliche Schallfrequenzen oder Geräuschspektren auf, so daß sich die Schallimpulse durch ihre Tonhöhe oder ihre Geräuschart unterscheiden.

Vorzugsweise weist die Zeitgebereinrichtung eine Umschalteinrichtung wahlweise zum Umschalten von der einen Taktzeitspanne auf den Beginn der anderen Taktzeitspanne auf. Hierdurch kann man einerseits wählen, mit welcher Taktzeitspanne begonnen wird, und andererseits kann eine längere Taktzeitspanne unterbrochen werden und mit dem Zyklus neu begonnen werden.

Die Taktzeitspannen betragen vorzugsweise ganze Vielfache von Sekunden. Wenn beispielsweise die Einstelleinrichtung, wie bevorzugt, in drei Dekaden einstellbar ist, können Taktzeitspannen von 1 bis 999 Sekunden eingestellt werden.

Zusätzlich zu der akustischen Signalgebereinrichtung kann an der erfindungsgemäßen Signalvorrichtung eine den zeitlichen Fortschritt jeder der Taktzeitspannen numerisch anzeigende Anzeigeeinrichtung vorgesehen sein, die von der Zeitgebereinrichtung gesteuert ist und jedesmal beim Umschalten von der einen auf die nächstfolgende Taktzeitspanne auf Null zurückgesetzt wird. Außerdem ist vorzugsweise eine Leuchtsignaleinrichtung vorgesehen, von welcher die jeweilige soeben ablaufende Taktzeitspanne durch unterschiedliche Leuchtsignale, insbesondere farblich unterschiedliche Dauerleuchtsignale anzeigbar ist.

Bevorzugt ist in die akustische Signalvorrichtung gemäß der Erfindung auch eine Stoppuhr eingebaut; die im Takt von zehntel oder hundertstel Sekunden läuft. Wenn eine den zeitlichen Fortschritt jeder der Taktzeitspannen numerisch anzeigende Anzeigeneinrichtung vorgesehen ist, ist diese vorzugsweise auf die Stoppuhrfunktion umschaltbar, so daß sie wahlweise auch als Stoppuhr betreibbar ist.

Die erfindungsgemäße akustische Signalvorrichtung kann als netzgespeistes Standgerät ausgebildet sein, das beim Vorhandensein der Fortschritts-Anzeigeeinrichtung ein möglichst großes Anzeigefeld aufweist. Bei Ausbildung der Signalvorrichtung als Standgerät ist vorzugsweise die Signalgebereinrichtung mitsamt der Zeitgebereinrichtung und deren Einstelleinrichtung in einem vom Standgerät abnehmbaren batteriebetreibbaren funktionsfähigen kleinen Gerät untergebracht, das bedarfsweise vom Standgerät gelöst und vom Sportler beispielsweise für ein Gelände-Lauftraining mitgenommen werden kann. Hierbei ist die Fortschritts-Anzeigeeinrichtung vorzugsweise an dem Standgerät ausgebildet.

Die akustische Signalvorrichtung gemäß der Erfindung kann jedoch auch von vorneherein als am Körper des Sportlers mitführbares leichtes, kleines Gerät ausgebildet sein, das beispielsweise eine Halskette aufweist, so daß es wie ein Halsanhänger mitgeführt werden kann, oder in der Form einer Taschenuhr oder einer Armbanduhr mit einem Armband und dgl. ausgestattet sein kann. Dadurch ist die erfindungsgemäße akustische Signalvorrichtung insbesondere für ein Intervall-Lauftraining im Gelände geeignet.

Die Erfindung wird anhand von Ausführungsbeispielen erläutert, die aus der Zeichnung schematisch ersichtlich sind. In der Zeichnung zeigen:
Fig. 1 eine akustische Signalvorrichtung in der Ausbildung als Standgerät in perspektivischer Darstellung,
Fig. 2 einen Übersichtsschaltplan mit Funktionsschema zu der Signalvorrichtung aus Fig. 1 und
Fig. 3 einen Übersichtsschaltplan mit Funktionsschema zu einer erfindungsgemäßen Signalvorrichtung, die gegenüber derjenigen aus Fig. 2 um einen zusätzlichen Signalgeber ergänzt ist.

Fig. 1 zeigt eine akustische Signalvorrichtung in Form eines Standgerätes als Taktgeber beim sportlichen Intervalltraining, in welchem eine akustische Signalimpulse erzeugende Signalgebereinrichtung und eine diese zum Erzeugen mehrerer sich unterscheidender, einander in zyklischer Wiederholung abwechselnd um vorbestimmte, unabhängig voneinander einstellbare Taktzeitspannen gegeneinander zeitversetzter Schallimpulse steuernde Zeitgebereinrichtung untergebracht sind und welches als vom Stromnetz gespeistes Gerät ausgebildet ist. Mit der Ausführungsform der akustischen Signalvorrichtung aus Fig. 1 können in bekannter Weise zwei sich in ihrer Höhe unterscheidende kurze Schallimpulse einander in zyklischer Wiederholung abwechselnd nacheinander erzeugt werden. Zur Einstellung der Taktzeitspannen sind an der Außenseite des Gehäuses mehrere, im Ausführungsbeispiel zwei Einsteller 13, 14 angeordnet, die jeweils dreistellig sind, so daß jeweils Taktzeitspannen von 1 bis 999 Sekunden eingestellt werden können. Außerdem ist an der Außenseite des Gehäuses das Betätigungselement 10 eines Ein/Aus-Schalters der Zeitgebereinrichtung und Signalgebereinrichtung angeordnet. An der Oberseite des Gehäuses ist ferner ein Leuchtsignalgeber 1f, 2f angeordnet, der zwei farblich unterschiedliche Leuchtdauersignale abgeben kann, von denen jedes einer der beiden Taktzeitspannen zugeordnet ist, so daß je nach dem erscheinenden Leuchtsignal festgestellt werden kann, welche der Taktzeitspannen soeben abläuft. Mittels zweier Umschalter 1e, 2e kann die jeweilige, soeben ablaufende Taktzeitspanne auf Null gesetzt und die jeweils andere Taktzeitspanne gestartet werden, Ferner ist an der Vorderseite des Gehäuses das numerische, vierstellige Anzeigefeld 4a einer den zeitlichen Fortschritt der jeweiligen Taktzeitspanne anzeigenden Anzeigeeinrichtung angeordnet.

Die aktustische Signalvorrichtung aus Figur 1 kann gleichzeitig auch als Stoppuhr betrieben werden, wozu wahlweise die den zeitlichen Fortschritt der Taktzeitspannen angebende Anzeigeeinrichtung mit dem Anzeigefeld 4a auf die Stoppuhrfunktion umgeschaltet werden kann. Hierzu sind an der Oberseite des Gehäuses ein Stoppuhr-Einschalter 5a, von welchem gleichzeitig optisch angezeigt wird, daß das Gerät sich im Stoppuhrbetrieb befindet, eine Stopptaste 5b zum Anhalten der Stoppuhr und eine Rücksetztaste 5c zum Zurücksetzen der Anzeigeeinrichtung auf Null angeordnet. Der Takt der Stoppuhr beträgt im Ausführungsbeispiel 1/100 Sekunden. Während des Betriebs des Gerätes als Stoppuhr ist von der akustischen Signalvorrichtung nur die Anzeigeeinrichtung mit dem Anzeigefeld 4a auf den Stoppuhrbetrieb umgeschaltet, wohingegen die Zeitgebereinrichtung und Signalgebereinrichtung der akustischen Signalvorrichtung weiter im Betrieb sein können. Hierdurch kann das Gerät gleichzeitig als Taktgeber für ein Intervalltraining und als Stoppuhr z.B. zum Abstoppen einer Laufzeit eines am Intervalltraining teilnehmenden Sportlers oder eines anderen, ein Lauftraining durchführenden Sportlers benutzt werden.

Bei der in Figur 1 gezeigten Ausführungsform sind die akustische Signalgebereinrichtung und ihre Zeitgebereinrichtung mitsamt deren Einstellern 13, 14 und Umschaltern 1e, 2e in einem gesonderten Geräteteil B untergebracht, welches von dem die Stoppuhrsteuerung und die Anzeigeeinrichtung enthaltenden Standgerät A abgenommen werden kann und unabhängig vom Standgerät A betrieben werden kann. Hierzu sind in dem Geräteteil B ein Akkumulator und an der Außenseite des Geräteteils B das Betätigungsglied 8 zum Umschalten auf den Akkumulatorbetrieb angeordnet. Der Geräteteil B ist auf das Standgerät A aufgesteckt, wobei die Steckverbindung gleichzeitig die elektrische Steckerverbindung zum Anschließen an die Schaltungsbestandteile des Standgerätes A und zum Aufladen des Akkumulators über das netzgespeiste Standgerät A enthält. Wenn der Geräteteil B von dem Standgerät A abgenommen ist, kann das Standgerät A als Stoppuhr betrieben werden, ohne daß gleichzeitig die Schallimpulse der akustischen Signalgebereinrichtung ertönen. Zu dem gleichen Zweck kann jedoch auch ein besonderer Schalter zum bedarfsweisen Ausschalten der akustischen Signalgebereinrichtung vorgesehen sein.

Entsprechend Figur 2 enthält die Zeitgebereinrichtung 1 zum Steuern der Signalgebereinrichtung 3 mit dem ersten Signalgeber 3a und dem zweiten Signalgeber 3b eine erste Taktgeberstufe 1a und eine von dieser gesteuerte erste Zählstufe 1b, von welcher der erste Signalgeber 3a angesteuert werden kann, und eine zweite Taktgeberstufe 2a mit dieser nachgeschalteter zweiter Zählstufe 2b zum Ansteuern des zweiten Signalgebers 3b. Die Zählstufen 1b und 2b sind jeweils mittels der Einsteller 13 bzw. 14 auf die jeweilige Taktzeitspanne einstellbar. Während des Ablaufs der jeweiligen Taktzeitspanne läuft nur die eine zugeordnete Taktgeberstufe 1a bzw. 2a, die nach dem Ablauf der an der zugeordneten Zählstufe 1b bzw. 2b eingestellten jeweiligen Taktzeitspanne aufgrund eines an deren Ausgang erscheinenden Ausgangssignals über eine zugeordnete Stopstufe 1c bzw. 2c sich selbst abschaltet und gleichzeitig über eine zugeordnete Startstufe 1d bzw. 2d die jeweils andere Taktgeberstufe 1a bzw. 2a einschaltet. Außerdem wird von dem Ausgangssignal der jeweiligen Zählstufe 1b bzw. 2b der zugeordnete Signalgeber 3a bzw. 3b für einen kurzen Schallimpuls aktiviert. In einer Umgehungsleitung der Zählstufen 1b bzw. 2b ist der zugeordnete Umschalter 1e bzw. 2e eingeschaltet, durch dessen Betätigung das jeweilige Ausgangssignal der Zählstufe 1b bzw. 2b unabhängig von der an dieser eingestellten Taktzeitspanne erzeugt werden kann.

Der Zeittakt der jeweils laufenden Taktgeberstufe wird über eine gemeinsame Taktleitung 11 an die Anzeigeeinrichtung 4 für deren Fortschaltung gegeben. Das Ausgangssignal der jeweiligen Zählstufe 1b bzw. 2b wird gleichzeitig auf eine Rücksetzleitung 12 der Anzeigeeinrichtung 4 zum Zurücksetzen des Anzeigefeldes 4a beim Ablauf jeder Taktzeitspanne gegeben. In dem Übersichtsschaltplan nach Figur 2 ist außerdem der Stoppuhr-Zeitgeber 5 eingezeichnet, von dem entsprechend der Betätigung des Stoppuhr-Start/Stopp-Schalters 5a, 5b die Anzeigeeinrichtung 4 als Stoppuhr betrieben wird, wobei die Anzeigeeinrichtung 4 mittels des gesonderten Rücksetzschalters 5c auf Null zurückgesetzt werden kann.

Von den an die Taktgeberstufen 1a und 2a angeschlossenen Leuchtsignalgebern 1f bzw. 2f wird jeweils angezeigt, welche der Taktgeberstufen 1a bzw. 2a sich gerade im Betrieb befindet.

Die aus dem Übersichtsschaltplan in Fig. 3 ersichtliche Ausführungsform einer erfindungsgemäßen Signalvorrichtung entspricht im Grundaufbau derjenigen aus Fig. 2, was durch die gleichlautenden Bezugszeichen angegeben ist. Nach Fig. 3 ist jedoch erfindungsgemäß der ersten Zählstufe 16 eine zusätzliche Zahlstufe 1b1 nachgeschaltet und ist die Signalgebereinrichtung 3 mit einem zusätzlichen dritten akustischen Signalgeber 3c ausgestattet.

An der zusätzlichen Zählstufe 1b1 kann mittels eines gesonderten Einstellers 15 die Dauer einer Restzeitspanne der ersten Taktzeitspanne eingestellt werden, damit während dieser Restzeitspanne von dem dritten Signalgeber 3c ein kontinuierliches oder intermittierendes Schallsignal abgegeben wird, welches in seiner Lautstärke auf- und abschwellen kann. Von diesem zusätzlichen Schallsignal wird dem das Lauftraining durchführenden Sportler am Ende der Arbeitsperiode angezeigt, daß nun ein "Spurt" einzulegen ist.

Der zusätzliche Signalgeber 3c wird durch das Erscheinen des Ausgangssignals der ersten Zählstufe 1b aktiviert, das gleichzeitig die zusätzliche Zählstufe 1b1 einschaltet. Durch das Erscheinen des Ausgangssignals der zusätzlichen Zählstufe 1b1 mit dem Ablauf der Restzeitspanne werden wie bei der Ausführungsform aus Fig. 2 die erste Taktgeberstufe 1a über die Stopstufe 1c ausgeschaltet, die zweite Taktgeberstufe 2a über Startstufe 2d eingeschaltet, der Signalgeber 3a aktiviert und das Anzeigefeld 4a der Anzeigeeinrichtung 4 zurückgesetzt. Zusätzlich wird durch das Erscheinen des Ausgangssignals der zusätzlichen Zählstufe 1b1 der zusätzliche Signalgeber 3c abgeschaltet. Falls die zusätzliche Zählstufe 1b1 auf Null eingestellt wird, so wird der zusätzliche Schallimpuls unterdrückt und die Vorrichtung arbeitet wie diejenige aus Fig. 2.

Bei der Ausführungsform nach Fig. 3 wird an der ersten Zählstufe 1b die Zeitspanne bis zum Beginn der sich anschließenden Restzeitsspanne eingestellt, deren Dauer ihrerseits an der zusätzlichen Zählstufe 1b1 eingestellt wird. Es ist jedoch mit dem Fachmann an sich bekannten Mitteln auch möglich, die Signalvorrichtung schaltungstechnisch so auszulegen, daß an der Zählstufe 1b die Gesamtzeitspanne bis zum Ablauf auch der Restzeitspanne eingestellt werden kann und diese ihrerseits an einer zusätzlichen Zählstufe einstellbar ist. Hierbei sind diese beiden Zählstufen derart miteinander gekoppelt, daß die eingestellte Restzeitspanne bei jeder Änderung der Gesamtzeitspanne bei unveränderter Dauer stets den letzten Zeitabschnitt der geänderten Gesamtzeitspanne ausmacht. Ferner kann mit an sich bekannten Mitteln erreicht werden, daß der Leuchtsignalgeber 1f während der Restzeitspanne nicht mehr kontinuierlich leuchtet, sondern blinkt, um in dieser Weise die Spurtphase auch optisch anzuzeigen.

Die zur Verwirklichung der erläuterten Funktionen der erfindungsgemäßen Signalvorrichtung erforderlichen schaltungstechnischen Mittel sind dem zuständigen Fachmann an sich bekannt, so daß diese schaltungstechnischen Mittel nicht zusätzlich im einzelnen beschrieben zu werden brauchen.

## Patentansprüche

1. Akustische Signalvorrichtung, insbesondere als Taktgeber beim sportlichen Intervalltraining, mit einer akustische Signale erzeugenden Signalgebereinrichtung (3), die von einer Zeitgebereinrichtung (1) gesteuert zum Erzeugen mehrerer, um vorbestimmte, an einer Einstelleinrichtung (13, 14) der Zeitgebereinrichtung (1) einstellbare Taktzeitspannen gegeneinander versetzter Schallimpulse aktivierbar ist **und** von der sich unterscheidende Schallimpulse erzeugbar sind, wobei die Signalgebereinrichtung (3) von der Zeitgebereinrichtung (1) derart gesteuert ist, daß die sich unterscheidenden Schallimpulse einander in zyklischer Wiederholung abwechselnd um vorbestimmte Taktzeitspannen gegeneinander zeitversetzt sind, die an der Einstelleinrichtung (13, 14) der Zeitgebereinrichtung (1) unabhängig voneinander einstellbar sind, **wobei ferner** von der Signalgebereinrichtung (3) von den Schallimpulsen unterscheidbare zusätzliche Schallsignale erzeugbar sind und die Signalgebereinrichtung (3) von der Zeitgebereinrichtung (1) zusätzlich wahlweise derart steuerbar ist, daß das zusätzliche Schallsignal jeweils mit dem Beginn einer Restzeitspanne vor dem Ende jeder zweiten der Taktzeitspannen erzeugt wird, **dadurch** gekennzeichnet, daß die Restzeitspanne an der Einstelleinrichtung (13, 14, 15) einstellbar ist.

2. Akustische Signalvorrichtung nach Patentanspruch 1, dadurch gekennzeichnet, daß das zusätzliche Schallsignal während der gesamten Restzeitspanne kontinuierlich oder intermittierend erzeugbar ist.

3. Akustische Signalvorrichtung nach Patentanspruch 2, dadurch gekennzeichnet, daß das kontinuierlich oder intermittierend erzeugte zusätzliche Schallsignal während der Restzeitspanne mit wechselnder Lautstärke erzeugbar ist.

4. Akustische Signalvorrichtung nach einem der Patentansprüche 1 bis 3, dadurch gekennzeichnet, daß die sich unterscheidenden Schallimpulse unterschiedliche Schallfrequenzen aufweisen.

5. Akustische Signalvorrichtung nach einem der Patentansprüche 1 bis 4, dadurch gekennzeichnet, daß die Zeitgebereinrichtung (1) eine Umschalteinrichtung (1e, 2e) zum wahlweisen Umschalten von der einen Taktzeitspanne auf den Beginn der anderen Taktzeitspanne aufweist.

6. Akustische Signalvorrichtung nach einem der Patentansprüche 1 bis 5, dadurch gekennzeichnet, daß eine den zeitlichen Fortschritt jeder der Taktzeitspannen anzeigende Fortschrittanzeigeeinrichtung (4) vorgesehen ist.

7. Akustische Signalvorrichtung nach einem der Patentansprüche 1 bis 6, dadurch gekennzeichnet, daß eine Leuchtsignaleinrichtung (1f, 2f) vorgesehen ist, von welcher die jeweilige soeben ablaufende Taktzeitspanne durch unterschiedliche Leuchtsignale anzeigbar ist.

8. Akustische Signalvorrichtung nach Patentanspruch 6, dadurch gekennzeichnet, daß die Fortschrittanzeigeeinrichtung (4) wahlweise als Stoppuhr betreibbar ist.

9. Akustische Signalvorrichtung nach einem der Patentansprüche 1 bis 8, gekennzeichnet durch die Ausbildung als netzgespeistes Standgerät (A).

10. Akustische Signalvorrichtung nach Patentanspruch 9, dadurch gekennzeichnet, daß die Signalgebereinrichtung (3) mitsamt der Zeitgebereinrichtung (1) und deren Einstelleinrichtung (13, 14) in einem vom Standgerät (A) abnehmbaren, batteriebetreibbaren Gerät (B) untergebracht sind.

11. Akustische Signalvorrichtung nach den Patentansprüchen 6 und 10, dadurch gekennzeichnet, daß die Fortschrittanzeigeeinrichtung (4) an dem Standgerät (A) ausgebildet ist.

12. Akustische Signalvorrichtung nach einem der Patentansprüche 1 bis 8, gekennzeichnet durch die Ausbildung als am Körper mitführbares leichtes Gerät in Form eines Halsanhängers, einer Armbanduhr, einer Taschenuhr und dgl.

## Claims

1. Acoustic signalling device, preferably as a time tapper for sportive interval training, comprising a signal giving device (3) producing acoustic signals, which is activatable under control of a master clock device (1) to produce a plurality of acoustic pulses mutually shifted by predetermined clock intervals which are adjustable at an adjusting device (13, 14) of the master clock device (1) and by which mutually different acoustic pulses are produceable, the signal giving device (3) being controlled by the master clock device (1) in such a way that the different acoustic pulses are, mutually time shifted in cyclical repetitions for predetermined clock intervals, which are adjustable independently of each other at the adjusting device (13, 14) of the master clock device (1), the signal giving device (3) moreover producing additional acoustic signals distinctive from the acoustic pulses and the signal giving device (3) additionally being at choice controllable by the master clock device (1) in such a way that the additional acoustic signal is produced at the respective beginning of a residual clock interval before the end of every second clock interval, characterized in that the residual clock interval is adjustable at the adjusting device (13, 14, 15).

2. Acoustic signalling device according to claim 1, characterized in that the additional acoustic signal is continuously or intermittently produceable throughout the whole residual clock interval.

3. Acoustic signalling device according to claim 2, characterized in that the continously or intermittently produced additional acoustic signal is produceable with a changing sound volume throughout the residual clock interval.

4. Acoustic signalling device according to one of claims 1-3, characterized in that the distinctive acoustic pulses have different acoustic frequencies.

5. Acoustic signalling device according to one of claims 1-4, characterized in that the master clock device (1) has a switch device (1e, 2e) for alternatively switching from one clock interval to the beginning of the other clock interval.

6. Acoustic signalling device according to one of claims 1-5, characterized in that a time progress indicating device (4) is scheduled, which indicates the time progress of each of the clock intervals.

7. Acoustic signalling device according to one of claims 1-6, characterized in that a light-signal device (1f, 2f) is provided, by which the respective clock interval which just ended can be indicated by different light signals.

8. Acoustic signalling device according to claim 6, characterized in that the time progress indicating device (4) can be alternatively operated as a stopwatch.

9. Acoustic signalling device according to one of claims 1-8, characterized by the construction as a mains supplied standing apparatus (A).

10. Acoustic signalling device according to claim 9, characterized in that the signal giving device (3) together with the master clock device (1) and the adjusting devices (13, 14) of the master clock device (1) are placed within a battery operatable apparatus which can be detached from the standing apparatus (A).

11. Acoustic signalling device according to claims 6-10, characterized in that the time progress indicating device (4) is designed at the standing apparatus (A).

12. Acoustic signalling device according to one of the claims 1-8, charaterized by the construction as a light-weight apparatus which can be carried along on the body in form of a collar hanger, a wrist-watch, a pocket-watch or the like.

## Revendications

1. Dispositif de signalisation acoustique, de préférence sous forme d'un générateur de cadence lors d'un entraînement sportif en intervalles, comprenant un dispositif de signalateurs (3) qui produit des signaux acoustiques et qui peut être activé sous contrôle d'un dispositif d'horloge (1) pour produire plusieurs impulsions acoustiques décalées en cadences de laps de temps prédéterminés, ajustables à un dispositif d'ajustage (13, 14) du dispositif d'horloge (1) et qui peut produire des impulsions acoustiques différentes, le dispositif de signalateurs (3) étant contrôlé par le dispositif d'horloge (1) de telle façon que les impulsions acoustiques différentes alternant en répétitions cycliques sont réciproquement décalées en cadences de laps de temps prévues ajustables de façon indépendante au dispositif d'ajustage (13, 14) du dispositif d'horloge (1), en outre le dispositif de signalateurs (3) pouvant produire des signaux acoustiques supplémentaires différant des impulsions acoustiques et le dispositif de signalateurs (3) du dispositif d'horloge (1) pouvant être contrôlé de telle façon que le signal acoustique supplémentaire soit produit chaque fois au début d'un laps de temps rémanent avant la fin de chaque deuxième cadence de laps de temps, caractérisée en ce que le laps de temps rémanent au dispositif d'ajustage (13, 14, 15) soit réglable.

2. Dispositif de signalisation acoustique selon la revendication 1, caractérisé en ce que le signal acoustique supplémentaire puisse être produit de façon continuelle ou intermittente pendant tout le laps de temps rémanent.

3. Dispositif de signalisation acoustique selon la revendication 2, caractérisé en ce que le signal acoustique supplémentaire, produit de façon continuelle ou intermittente lors du laps de temps rémanent, peut être produit avec une intensité sonore variable.

4. Dispositif de signalisation acoustique selon l'une des revendications 1-3, caractérisé en ce que les impulsions acoustiques différent l'une de l'autre présentent de fréquences acoustiques différentes.

5. Dispositif de signalisation acoustique selon l'une des revendications 1-4, caractérisé en ce que le dispositif d'horloge (1) présente un dispositif de changement (1e, 2e) pour changer facultativement de l'une cadence de laps de temps au début de l'autre cadence de laps de temps.

6. Dispositif de signalisation acoustique selon l'une des revendications 1-5, caractérisé en ce qu'un dispositif de signalisation de progrès (4) soit prévu qui indique le progrès de temps de chaque cadence de laps de temps.

7. Dispositif de signalisation acoustique selon l'une des revendications 1-6, caractérisé en ce qu' un dispositif de signaux lumineux (1f, 2f) soit prévu qui indique par des signaux lumineux différents la cadence de laps de temps se déroulant respectivement à présent.

8. Dispositif de signalisation acoustique selon la revendication 6, caractérisé en ce que le dispositif de signalisation de progrès (4) soit mené facultativement comme chronomètre.

9. Dispositif de signalisation acoustique selon l'une des revendications 1-8, caractérisé par la formation d'un appareil de table alimenté par le réseau.

10. Dispositif de signalisation acoustique selon la revendication 9, caractérisé en ce que le dispositif de signalateurs (3) ainsi que le dispositif d'horloge (1) et son dispositif d'ajustage (13, 14) sont placés dans un appareil (B) qui est détachable de l'appareil de table (A) et fonctionnant par une batterie.

11. Dispositif de signalisation acoustique selon les revendications 6 et 10, caractérisé en ce que le dispositif de signalisation de progrès (4) soit fixé sur l'appareil de table (A).

12. Dispositif de signalisation acoustique selon l'une des revendications 1-8, caractérisé en ce que le dispositif soit un appareil léger qu'on peut avoir sur soi sous forme d'un pendentif, d'une montre-bracelet, d'une montre et d'autres choses semblables.
